# FASCICULE DE BREVET EUROPEEN

(11) **EP 1 619 138 B1**
(45) Date de publication et mention de la délivrance du brevet: **09.04.2008**
(21) Numéro de dépôt: 05300602.9
(22) Date de dépôt: 19.07.2005
(51) Int. Cl.: B65D 75/58

(54) **Sachet à au moins deux compartiments étanches**
Beutel bestehend aus mindestens zwei Abteilen
Bag with at least two compartments.

(30) Priorité: 22.07.2004 FR 0451626
(43) Date de publication de la demande: 25.01.2006
(73) Titulaire: L'ORÉAL, 75008 Paris (FR)
(72) Inventeur: De Laforcade, Vincent, 78120 RAMBOUILLET (FR)
(74) Mandataire: Tanty, François

(56) Documents cités:
- EP-A- 1 270 444
- FR-A- 2 841 537
- US-A- 4 312 473
- US-A- 5 407 278
- PATENT ABSTRACTS OF JAPAN vol. 1998, no. 10, 31 août 1998 (1998-08-31) & JP 10 129681 A (DAINIPPON PRINTING CO LTD), 19 mai 1998 (1998-05-19)

## Description

La présente invention concerne le conditionnement séparé d'au moins deux produits, par exemple des produits à mélanger extemporanément, notamment deux produits de coloration capillaire tels qu'un colorant et un oxydant.

De nombreux flacons à deux compartiments ont été proposés, qui permettent de conditionner séparément deux produits à mélanger extemporanément. Ces flacons sont toutefois relativement complexes et coûteux à réaliser.

On connaît par la demande de brevet français FR 2 826 641 un dispositif pour la distribution simultanée d'au moins deux produits conditionnés séparément dans des premier et second sachets à parois souples. Ce dispositif comporte des premiers moyens permettant de maintenir fixement les deux sachets superposés, de sorte que les orifices de sortie respectifs des sachets soient disposés au voisinage l'un de l'autre et des seconds moyens mobiles par rapport aux premiers moyens pour exercer une pression sur les deux sachets, de manière à forcer la sortie de leur contenu au travers des orifices précités. Un tel dispositif est relativement compliqué à mettre en oeuvre.

L'invention vise à proposer une solution au conditionnement d'au moins deux produits qui soit relativement simple, peu coûteuse et pratique d'utilisation.

L'invention y parvient grâce à un sachet à deux compartiments étanches, comportant des première et deuxième parois principales opposées et une cloison séparant à l'intérieur du sachet les deux compartiments.

Un sachet double selon l'invention permet le conditionnement de deux produits d'une manière relativement simple, fiable et peu coûteuse.

Avantageusement, le sachet comporte des première et deuxième parois latérales repliables, respectivement situées de part et d'autre de la cloison. Ces première et deuxième parois latérales sont par exemple situées à l'opposé l'une de l'autre relativement à un axe longitudinal de la cloison. Une telle disposition facilite le remplissage. En variante, les première et deuxième parois latérales sont situées d'un même côté relativement à un axe longitudinal de la cloison.

La présence des parois latérales repliables permet d'accroître la contenance du sachet sans augmenter la surface des parois principales, ce qui améliore l'ergonomie du sachet.

Dans un exemple de mise en oeuvre de l'invention, les première et deuxième parois latérales repliables sont rentrantes. En variante, les première et deuxième parois latérales repliables sont sortantes.

Toujours dans un exemple de mise enoeuvre de l'invention, pour une portion au moins de la longueur du sachet :
- la première paroi principale est reliée à un premier bord longitudinal de la cloison,
- la deuxième paroi principale est reliée à un deuxième bord longitudinal de la cloison, ce deuxième bord étant opposé au premier,
- la première paroi latérale relie la première paroi principale au deuxième bord longitudinal de la cloison et la deuxième paroi latérale relie la deuxième paroi principale au premier bord longitudinal de la cloison.

L'une au moins des parois latérales peut être pliée selon une ligne de pliage, laquelle peut être sensiblement parallèle à l'axe longitudinal de la cloison.

Le sachet peut comporter une troisième paroi latérale repliable disposée du même côté de la cloison que la première paroi latérale, les première et troisième parois latérales étant reliées chacune d'une part à la cloison et d'autre part à la première paroi principale.

Le sachet peut comporter une quatrième paroi latérale repliable disposée du même côté de la cloison que la deuxième paroi latérale, les deuxième et quatrième parois latérales étant reliées chacune d'une part à la cloison et d'autre part à la deuxième paroi principale.

Les première et quatrième parois latérales peuvent être reliées à un même bord longitudinal de la cloison. Les deuxième et troisième parois latérales peuvent être reliées à un même bord longitudinal de la cloison.

Le sachet peut être de structure sensiblement symétrique relativement à son axe longitudinal.

Le sachet peut comporter un embout de distribution, lequel peut être formé par assemblage et découpe des parois principales, de la cloison et des parois latérales.

La ou les lignes de pliage peuvent se prolonger sur au moins une portion de la longueur de l'embout. Ainsi, les première et deuxième parois latérales peuvent être pliées selon des lignes de pliage et ces lignes de pliage peuvent se prolonger sur au moins une portion de la longueur de l'embout. Les lignes de pliages peuvent notamment se prolonger sur plus de la moitié de la longueur de l'embout.

La cloison peut comporter sur ses faces opposées des matériaux différents avec par exemple sur une face un matériau adapté à résister à un contact prolongé avec un colorant capillaire et sur la face opposée un matériau adapté à résister à un contact prolongé avec un oxydant capillaire.

Les parois principales et la cloison peuvent être assemblées par soudure.

De même, les parois latérales et la cloison peuvent être assemblées par soudure.

L'une au moins des parois latérales peut être réalisée d'une même pièce avec une paroi principale.

Les deux compartiments peuvent présenter des contenances sensiblement égales. La contenance de chaque compartiment peut par exemple être inférieure ou égale à 40 ml.

Les première et deuxième parois principales au moins peuvent être formées par des feuilles souples ayant des structures composites, avec par exemple un film d'un métal, par exemple de l'aluminium et au moins un film d'un matériau thermoplastique.

L'invention a encore pour objet, selon un autre de ses aspects, un procédé de coloration capillaire dans lequel on applique sur la chevelure deux produits respectivement contenus dans les deux compartiments d'un sachet tel que défini plus haut, les deux produits étant par exemple mélangés extemporanément.

L'invention a encore pour objet, selon un autre de ses aspects, un procédé de fabrication d'un sachet tel que défini précédemment, dans lequel on superpose des feuilles souples destinées à former les deux parois principales, la cloison et les parois latérales repliables, les feuilles destinées à former les parois latérales étant repliées chacune selon au moins une ligne de pliage, et dans lequel on soude les feuilles ainsi superposées dans une configuration correspondant au sachet à réaliser.

La soudure peut être réalisée de manière à laisser, du côté opposé à un embout de distribution, une ouverture permettant le remplissage. Les parois principales peuvent être écartées avant le remplissage et l'on peut souder l'ouverture ayant servi au remplissage une fois le sachet rempli.

L'invention pourra être mieux comprise à la lecture de la description détaillée qui va suivre, d'exemples de mise enoeuvre non limitatifs de celle-ci, et à l'examen du dessin annexé, sur lequel :
- la figure 1 représente en vue de face un sachet réalisé conformément à l'invention,
- la figure 2 représente de manière schématique et partielle, en section transversale selon II-II, le sachet de la figure 1,
- les figures 3 et 4 représentent respectivement, de manière schématique, les détails III et IV de la figure 2,
- la figure 5 est une vue analogue à la figure 1 d'une variante de réalisation, et
- les figures 6 à 9 sont des vues analogues à la figure 2 d'autres variantes de réalisation.

Sur les figures, et notamment sur les figures 3 et 4, les différents éléments n'ont pas été nécessairement représentés en respectant les proportions réelles, dans un souci de clarté du dessin.

Le double sachet 1 représenté sur les figures 1 et 2 présente une forme générale allongée selon un axe longitudinal X, avec un corps 12 prolongé à une extrémité par un embout de distribution 2 qui peut être découpé lors de l'utilisation selon la ligne C par exemple pour permettre à l'utilisateur de vider le contenu du sachet.

Dans l'exemple illustré, le corps 12 présente une largeur sensiblement constante mais il pourrait en être autrement sans que l'on sorte du cadre de la présente invention. Le corps 12 pourrait, par exemple, présenter une forme trapézoïdale ou ovale.

Le sachet 1 défmit un premier compartiment 3 et un deuxième compartiment 4 destinés à contenir respectivement des premier et second produits P₁ et P₂ devant être stockés séparément et par exemple à mélanger extemporanément.

Il peut s'agir par exemple dun colorant et dun oxydant de coloration capillaire.

On peut donner au sachet diverses formes et diverses contenances, par exemple comprises entre 1 et 40 ml par compartiment, voire entre 1 ml et 80 ml ou plus encore, par exemple 11.

Le cas échéant, le double sachet peut servir à faire un essai de coloration sur une mèche, et chaque compartiment présente alors une contenance de 1 ml par exemple.

Le sachet 1 comporte des première 5 et deuxième 6 parois principales, des première 7 et deuxième 8 parois latérales repliables et une cloison interne séparant à l'intérieur du sachet 1 les compartiments 3 et 4.

La cloison 9 présente des premier 10 et deuxième 11 bords longitudinaux situés à l'opposé l'un de l'autre et des première et deuxième faces 28 et 29 respectivement situées des côtés des premier 3 et deuxième 4 compartiments.

La première paroi principale 5 présente un premier bord longitudinal 13 qui est assemblé dans l'exemple de la figure 2 au premier bord longitudinal 10 de la cloison 9 du côté de la face 28 et un deuxième bord longitudinal 15 qui est assemblé à un premier bord 17 de la première paroi latérale 7, le bord opposé 18 de celle-ci étant assemblé avec le second bord longitudinal 11 de la cloison 9 du côté de la face 28 également.

Toujours dans l'exemple de la figure 2, la deuxième paroi principale 6 comporte un premier bord longitudinal 20 qui est assemblé à un bord 21 de la deuxième paroi latérale 8, le bord opposé 22 de celle-ci étant relié au premier bord longitudinal 10 de la cloison 9 du côté de la face 29 et la deuxième paroi principale 6 comporte un deuxième bord longitudinal 23 qui est assemblé avec le deuxième bord longitudinal 11 de la cloison 9, du côté de la face 29 également.

Chaque paroi latérale 7 ou 8 est pliée selon une ligne de pliage 24 sensiblement parallèle à l'axe longitudinal X dans l'exemple considéré, et qui peut se situer sensiblement à égale distance des bords 17 et 18 ou 21 et 22.

Dans l'exemple considéré, le sachet 1 présente, sur une portion au moins de sa longueur, une structure généralement symétrique par rapport à l'axe X, comme on peut le voir sur la figure 2. Il pourrait en être autrement et l'on pourrait par exemple avoir des parois latérales 7 et 8 inégales, en fonction par exemple des contenances respectives des compartiments 3 et 4.

Lorsque le sachet 1 est vide, les parois principales 5 et 6 sont rabattues contre la cloison 9 et les parois latérales 7 et 8 sont repliées sur elles-mêmes. Lorsque le sachet est rempli, les parois latérales 7 et 8 se sont déployées à la manière d'un soufflet.

On peut utiliser pour réaliser les parois principales, 5, 6, les parois latérales 7, 8 et la cloison 9 des feuilles souples qui peuvent présenter chacune une structure multicouche, en fonction notamment de la nature des produits contenus à l'intérieur du sachet.

Les feuilles utilisées peuvent comporter par exemple un film de polyéthylène, de polyamide, un vernis adapté, une couche d'aluminium et des superpositions de différents matériaux, avec par exemple une structure composite comportant une couche de colle entre un film de polyéthylène et une couche d'aluminium.

De préférence, les feuilles utilisées pour réaliser les différentes parois et la cloison seront choisies de manière à permettre leur assemblage par soudure, par application localisée de chaleur.

On peut par exemple utiliser des feuilles présentant des propriétés physicochimiques différentes pour constituer dune part la première paroi principale 5 et la première paroi latérale 7 et d'autre part la deuxième paroi principale 6 et la deuxième paroi latérale 8.

De même, la cloison 9 peut présenter sur ses faces opposées 28 et 29 des matériaux différents.

La cloison 9 peut par exemple être constituée par une feuille comportant deux films laminés ensemble, constitués de matériaux respectivement adaptés au contact avec les produits contenus dans les compartiments 3 et 4.

La cloison 9 peut encore présenter la structure composite représentée à la figure 3, comportant un film de support intermédiaire 30 revêtu sur chacune de ses faces de films 31 et 32 adaptés au conditionnement des produits 3 et 4.

Chaque paroi principale 5 ou 6 ou paroi latérale 7 ou 8 peut présenter la structure composite représentée à la figure 4, comportant un film extérieur 33 et un film intérieur 34 dun matériau adapté à venir au contact du produit contenu dans le compartiment associé.

Le film extérieur 33, comme le film intermédiaire 30 de la cloison 9, peut par exemple être une couche d'aluminium et l'un des films de revêtement 31, 32 ou 34 peut être en un matériau thermoplastique.

Pour fabriquer le sachet 1, on peut par exemple partir de cinq éléments en feuilles, conditionnés en bobine, que l'on superpose, les feuilles destinées à former les parois latérales 7 et 8 parvenant à l'état replié au poste de soudure.

L'embout 2 est situé entre les lignes de pliage 24 quand le sachet est vide et aplati. Les parois principales 5 et 6 sont respectivement assemblées avec les faces 28 et 29 de la cloison 9 sur le pourtour 43 de l'embout 2.

Le sachet est également soudé sur la périphérie 40 du corps 12 à l'exception d'une zone 41 située sur le bord opposé à l'embout 2, entre les lignes de pliage 24 et à distance de celles-ci, cette zone 41 étant délimitée par des pointillés sur la figure 1.

A l'arrivée au poste de remplissage, les parois principales 5 et 6 peuvent être écartées l'une de l'autre, par exemple au moyen de ventouses, et des canules introduites dans les compartiments 3 et 4 pour procéder au remplissage.

Après remplissage, la zone 41 peut être fermée par soudure de manière à conditionner de manière étanche les deux produits P₁ et P₂ dans les compartiments 3 et 4.

Lors de l'utilisation, l'utilisateur peut sectionner l'embout 2 de manière à dégager deux orifices de distribution débouchant respectivement dans les compartiments 3 et 4 et séparés par la cloison 9.

Pour distribuer le contenu du sachet, l'utilisateur peut appuyer sur les parois principales 5 et 6 de manière à les rapprocher. Les produits P₁ et P₂ contenus dans les compartiments 3 et 4 peuvent être mélangés directement sur la chevelure ou en variante dans un récipient annexe, avant l'application sur la chevelure.

Bien entendu, l'invention n'est pas limitée à l'exemple de réalisation qui vient d'être décrit.

Dans la variante de réalisation illustrée à la figure 5, les lignes de pliage 24 sont suffisamment proches de l'axe longitudinal X pour se prolonger sur une portion de la longueur de l'embout 2, par exemple sur plus de la moitié de sa longueur, comme illustré.

Ainsi, lorsque l'embout 2 est sectionné selon la ligne C, l'orifice de distribution peut s'agrandir par déploiement des parois latérales 7 et 8, ce qui réduit la perte de charge et peut faciliter l'écoulement des produits P₁ et P₂.

On a illustré à la figure 6 la possibilité de réaliser les parois principales 5 et 6 respectivement d'une seule pièce avec les parois latérales 7 et 8.

On a illustré à la figure 7 la possibilité d'avoir les parois latérales 7 et 8 se raccordant à un même bord longitudinal 11 de la cloison 9. La deuxième paroi principale 6 est ainsi reliée par son bord 20 au bord longitudinal 10 de la cloison 9 et par son bord 23 au bord 21 de la paroi latérale repliable 8, le bord 22 de la paroi latérale 8 étant relié au bord longitudinal 11 de la cloison 9.

On a illustré à la figure 8 la possibilité pour le sachet de comporter plus de deux parois latérales repliables, par exemple quatre parois latérales repliables disposées deux à deux de part et d'autre de la cloison 9, formant ainsi les compartiments 3 et 4 chacun avec un soufflet.

La première paroi principale 5 est reliée dans l'exemple considéré à une troisième paroi latérale repliable 50 par son bord 13. La troisième paroi latérale repliable 50 présente un bord 51 relié à la première paroi principale 5 et un bord opposé 52 relié au bord longitudinal 10 de la cloison 9. La deuxième paroi principale 6 est reliée par son bord 23 au bord 54 d'une quatrième paroi latérale repliable 55, laquelle est reliée par son bord 56 opposé au bord 54 au bord longitudinal 11 de la cloison 9.

Dans l'exemple illustré, le sachet 1 présente une structure générale symétrique par rapport à l'axe longitudinal X mais il pourrait en être différemment et notamment les première 7 et troisième 50 parois latérales pourraient présenter des dimensions différentes des deuxième 8 et quatrième 55 parois latérales, notamment si la contenance des compartiments 3 et 4 doit être différente.

On a illustré à la figure 9 la possibilité pour les parois latérales repliables 7 et 8 de présenter des formes sortantes plutôt que rentrantes.

Les caractéristiques des différents modes de réalisation peuvent se combiner.

Par exemple, dans l'exemple de la figure 7, les parois principale 5 et latérale 7 peuvent être réalisées d'une seule pièce, de même que les parois principale 6 et latérale 8. Il peut en être de même dans les exemples des figures 8 et 9.

Dans l'exemple de la figure 7, les parois latérales peuvent être sortantes plutôt que rentrantes. Il peut également en être de même dans l'exemple de la figure 8.

Le cas échéant, on peut utiliser pour réaliser la cloison 9 deux feuilles accolées au moins partiellement, notamment le long de leurs bords.

Les sachets peuvent être conditionnés de diverses manières, par exemple en chapelet ou individuellement. En cas de conditionnement en chapelet, l'assemblage des sachets peut avoir lieu latéralement ou longitudinalement. Dans le cas d'un assemblage longitudinal, le fond d'un sachet aurait la forme de l'embout du sachet suivant.

Dans toute la description, y compris les revendications, l'expression « comportant un » doit être comprise comme synonyme de « comportant au moins un », sauf si le contraire est spécifié.

## Revendications

1. Sachet (1) à au moins deux compartiments (3, 4) étanches, comportant
des première (5) et deuxième (6) parois principales opposées et des première (7) et deuxième (8) parois latérales repliables, **caractérisé en ce qu**'il comprend:
une cloison (9) séparant à l'intérieur du sachet les deux compartiments, lesdites première (7) et deuxième (8) parois latérales repliables étant respectivement situées de part et d'autre de la cloison (9).

2. Sachet selon la revendication 1, **caractérisé par le fait que** les première et deuxième parois latérales repliables sont rentrantes.

3. Sachet selon la revendication 1, **caractérisé par le fait que** les première et deuxième parois latérales repliables sont sortantes.

4. Sachet selon l'une quelconque des revendications 1 à 3, **caractérisé par le fait que** les première (7) et deuxième (8) parois latérales sont situées sensiblement à l'opposé l'une de l'autre relativement à un axe longitudinal (X) de la cloison.

5. Sachet selon l'une quelconque des revendications 1 à 3, **caractérisé par le fait que** les première et deuxième parois latérales sont situées d'un même côté relativement à un axe longitudinal (X) de la cloison.

6. Sachet selon la revendication 4, **caractérisé par le fait que**, pour au moins une portion de la longueur du sachet :
la première paroi principale (5) est reliée à un premier bord longitudinal (10) de la cloison (9),
la deuxième paroi principale (6) est reliée à un deuxième bord longitudinal (11) de la cloison (9), ce deuxième bord (11) étant opposé au premier (10), et
la première paroi latérale (7) relie la première paroi principale (5) au deuxième bord longitudinal (11) de la cloison (9) et la deuxième paroi latérale (8) relie la deuxième paroi principale (6) au premier bord longitudinal (10) de la cloison (9).

7. Sachet selon l'une quelconque des revendications précédentes, **caractérisé par le fait que** l'une au moins des parois latérales (7, 8) est pliée selon une ligne de pliage (24).

8. Sachet selon la revendication 7, **caractérisé par le fait que** la ligne de pliage (24) est sensiblement parallèle à un axe longitudinal (X) de la cloison (9).

9. Sachet selon l'une quelconque des revendications précédentes, **caractérisé par le fait qu**'il est de structure symétrique relativement à son axe longitudinal (X).

10. Sachet selon l'une quelconque des revendications précédentes, **caractérisé par le fait qu**'il comporte un embout de distribution (2).

11. Sachet selon les revendications 7 et 10, **caractérisé par le fait que** la ligne de pliage (24) se prolonge sur au moins une portion de la longueur de l'embout (2).

12. Sachet selon la revendication 11, **caractérisé par le fait que** les première et deuxième parois latérales sont pliées selon des lignes de pliage (24) et **par le fait que** ces lignes de pliage se prolongent sur au moins une portion de la longueur de l'embout.

13. Sachet selon la revendication 12, **caractérisé par le fait que** les lignes de pliage se prolongent sur plus de la moitié de la longueur de l'embout (2).

14. Sachet selon l'une quelconque des revendications précédentes, **caractérisé par le fait que** la cloison (9) comporte, sur ses faces (28, 29) opposées, des matériaux différents.

15. Sachet selon l'une quelconque des revendications précédentes, **caractérisé par le fait que** les parois principales (5, 6) et la cloison (9) sont assemblées par soudure.

16. Sachet selon l'une quelconque des revendications précédentes, **caractérisé par le fait que** les deux compartiments (3, 4) présentent des contenances sensiblement égales.

17. Sachet selon l'une quelconque des revendications précédentes, **caractérisé par le fait que** la contenance de chaque compartiment est inférieure ou égale à 40 ml.

18. Sachet selon rune quelconque des revendications précédentes, **caractérisé par le fait que** les première (5) et deuxième (6) parois principales sont au moins formées par des feuilles souples ayant des structures composites.

19. Sachet selon la revendication 1, **caractérisé par le fait qu**'il comporte une troisième paroi latérale repliable (50) disposée du même côté de la cloison (9) que la première paroi latérale (7), les première (7) et troisième (50) parois latérales étant reliées chacune dune part à la cloison (9) et d'autre part à la première paroi principale (5).

20. Sachet selon la revendication 19, **caractérisé par le fait qu**'il comporte une quatrième paroi latérale repliable (55) disposée du même côté de la cloison (9) que la deuxième paroi latérale (8), les deuxième (8) et quatrième (55) parois latérales étant reliées chacune d'une part à la cloison (9) et d'autre part à la deuxième paroi principale (6).

21. Sachet selon la revendication 20, **caractérisé par le fait que** les première (7) et quatrième (55) parois latérales sont reliées à un même bord longitudinal (11) de la cloison (9).

22. Sachet selon la revendication 19, **caractérisé par le fait que** les deuxième (8) et troisième (50) parois latérales sont reliées à un même bord longitudinal (10) de la cloison (9).

23. Procédé de coloration capillaire, dans lequel on applique sur la chevelure deux produits respectivement contenus dans les deux compartiments (3, 4) dun sachet tel que défini dans l'une quelconque des revendications précédentes, les deux produits étant mélangés extemporanément.

24. Procédé de fabrication d'un sachet tel que défini dans l'une quelconque des revendications 1 à 22, dans lequel on superpose des feuilles souples destinées à former les deux parois principales (5, 6), la cloison (9) et les parois latérales repliables (7, 8 ; 7, 8, 50, 55), les feuilles destinées à former les parois latérales étant repliées chacune selon au moins une ligne de pliage (24) et par le fait que l'on soude les feuilles ainsi superposées dans une configuration correspondant au sachet à réaliser.

25. Procédé selon la revendication précédente, **caractérisé par le fait que** la soudure est réalisée de manière à laisser du côté opposé à un embout de distribution (2) une ouverture permettant le remplissage, et **par le fait que** l'on écarte les parois principales lors du remplissage et que l'on soude l'ouverture ayant servi au remplissage une fois le sachet (1) rempli.

## Claims

1. A sachet (1) having at least two sealed compartments (3, 4) and comprising first (5) and second (6) opposite main walls and first (7) and second (8) foldable side walls, **characterized by** the fact that it comprises a partition (9) separating the inside of the sachet into two compartments, said first (7) and second (8) foldable side walls being situated on respective sides of the partition (9).

2. A sachet according to claim 1, **characterized by** the fact that the first and second foldable side walls are reentrant.

3. A sachet according to claim 1, **characterized by** the fact that the first and second foldable side walls project outwards.

4. A sachet according to any one of claims 1 to 3, **characterized by** the fact that the first (7) and second (8) side walls are situated substantially opposite each other about a longitudinal axis (X) of the partition.

5. A sachet according to any one of claims 1 to 3, **characterized by** the fact that the first and second side walls are both situated on a common side relative to the longitudinal axis (X) of the partition.

6. A sachet according to claim 4, **characterized by** the fact that, for at least a fraction of the length of the sachet, the first main wall (5) is connected to a first longitudinal edge (10) of the partition (9), the second main wall (6) is connected to a second longitudinal edge (11) of the partition (9), said second edge (11) being opposite the first edge (10); and the first side wall (7) connects the first main wall (5) to the second longitudinal edge (11) of the partition (9) and the second side wall (8) connects the second main wall (6) to the first longitudinal edge (10) of the partition (9).

7. A sachet according to any preceding claim, **characterized by** the fact that at least one of the side walls (7, 8) is folded along a fold line (24).

8. A sachet according to claim 7, **characterized by** the fact that the fold line (24) is substantially parallel to a longitudinal axis (X) of the partition (9).

9. A sachet according to any preceding claim, the sachet being symmetrical in structure about its longitudinal axis (X).

10. A sachet according to any preceding claim, including a dispenser endpiece (2).

11. A sachet according to any one of claims 7 to 10, including a dispenser endpiece, and **characterized by** the fact that the fold line (24) extends over at least a fraction of the length of the endpiece (2).

12. A sachet according to claim 11, **characterized by** the fact that the first and second side walls are folded along fold lines (24), and **characterized by** the fact that said fold lines extend over at least a fraction of the length of the endpiece.

13. A sachet according to claim 12, **characterized by** the fact that the fold lines extend over more than half the length of the endpiece (2).

14. A sachet according to any preceding claim, **characterized by** the fact that the partition (9) comprises different materials on its opposite faces (28, 29).

15. A sachet according to any preceding claim, **characterized by** the fact that the main walls (5, 6) and the partition (9) are assembled together by heat sealing.

16. A sachet according to any preceding claim, **characterized by** the fact that the two compartments (3, 4) present capacities that are substantially equal.

17. A sachet according to any preceding claim, **characterized by** the fact that the capacity of each compartment is less than or equal to 40 mL.

18. A sachet according to any preceding claim, **characterized by** the fact that the first (5) and second (6) main walls are formed at least by flexible sheets of composite structure.

19. A sachet according to claim 1, including a third foldable side wall (50) disposed on the same side of the partition (9) as the first side wall (7), the first (7) and third (50) side walls each being connected firstly to the partition (9) and secondly to the first main wall (5).

20. A sachet according to claim 19, including a fourth foldable side wall (55) disposed on the same side as the partition (9) as the second side wall (8), the second (8) and fourth (55) side walls being each connected firstly to the partition (9) and secondly to the second main wall (6).

21. A sachet according to claim 20, **characterized by** the fact that the first (7) and fourth (55) side walls are connected to a common longitudinal side (11) of the partition (9).

22. A sachet according to claim 19, **characterized by** the fact that the second (8) and third (50) side walls are connected to a common longitudinal side (10) of the partition (9).

23. A method of coloring hair, in which two substances contained respectively in the two compartments (3, 4) of a sachet as defined in any preceding claim are applied to the hair, the two substances being mixed together extemporaneously.

24. A method of fabricating a sachet as defined in any one of claims 1 to 22, in which flexible sheets for forming the two main walls (5, 6), the partition (9), and the foldable side walls (7, 8; 7,8, 50, 55) are superposed, each of the sheets for forming the side walls being folded along at least one fold line (24), and **characterized by** the fact that the sheets as superposed in this way are heat sealed to one another in a configuration corresponding to the sachet that is to be made.

25. A method according to claim 24, **characterized by** the fact that the heat sealing is performed in such a manner as to leave the end opposite from a dispenser endpiece (2) with an opening enabling filling to be performed, and **characterized by** the fact that the main walls are spaced apart during filling, and the opening that is used for filling is closed by heat sealing once the sachet (1) has been filled.

## Patentansprüche

1. Beutel (1) mit mindestens zwei dichten Abteilen (3, 4), umfassend eine erste (5) und eine zweite (6) Hauptwand, die einander entgegengesetzt sind, und eine erste (7) und eine zweite (8) zusammenfaltbare Seitenwand, **dadurch gekennzeichnet, dass** er umfasst: eine Trennwand (9), die im Inneren des Beutels die beiden Abteile trennt, wobei diese erste (7) und diese zweite (8) zusammenfaltbaren Seitenwand zu beiden Seiten der Trennwand (9) gelegen sind.

2. Beutel nach Anspruch 1, **dadurch gekennzeichnet, dass** die erste und die zweite zusammenfaltbare Seitenwand einspringend sind.

3. Beutel nach Anspruch 1, **dadurch gekennzeichnet, dass** die erste und die zweite zusammenfaltbare Seitenwand vorspringend sind.

4. Beutel nach einem der Ansprüche 1 bis 3, **dadurch gekennzeichnet, dass** die erste (7) und die zweite (8) Seitenwand im Wesentlichen bezüglich einer Längsachse (X) der Trennwand entgegengesetzt zueinander gelegen sind.

5. Beutel nach einem der Ansprüche 1 bis 3, **dadurch gekennzeichnet, dass** die erste und die zweite Seitenwand bezüglich einer Längsachse (X) der Trennwand auf einer gemeinsamen Seite gelegen sind.

6. Beutel nach Anspruch 4, **dadurch gekennzeichnet, dass** bei mindestens einem Abschnitt der Länge des Beutels:
die erste Hauptwand (5) mit einem ersten Längsrand (10) der Trennwand (9) verbunden ist,
die zweite Hauptwand (6) mit einem zweiten Längsrand (11) der Trennwand (9) verbunden ist, wobei dieser zweite Rand (11) zu dem ersten (10) entgegengesetzt ist, und
die erste Seitenwand (7) die erste Hauptwand (5) mit dem zweiten Längsrand (11) der Trennwand (9) verbindet und die zweite Seitenwand (8) die zweite Hauptwand (6) mit dem ersten Längsrand (10) der Trennwand (9) verbindet.

7. Beutel nach einem der vorhergehenden Ansprüche, **dadurch gekennzeichnet, dass** mindestens eine der Seitenwände (7, 8) längs einer Faltlinie (24) gefaltet ist.

8. Beutel nach Anspruch 7, **dadurch gekennzeichnet, dass** die Faltlinie (24) zu einer Längsachse (X) der Trennwand (9) im Wesentlichen parallel ist.

9. Beutel nach einem der vorhergehenden Ansprüche, **dadurch gekennzeichnet, dass** er von einer bezüglich seiner Längsachse (X) symmetrischen Struktur ist.

10. Beutel nach einem der vorhergehenden Ansprüche, **dadurch gekennzeichnet, dass** er einen Abgabeansatz (2) umfasst.

11. Beutel nach den Ansprüchen 7 und 10, **dadurch gekennzeichnet, dass** die Faltlinie (24) über mindestens einen Abschnitt der Länge des Ansatzes (2) verlängert ist.

12. Beutel nach Anspruch 11, **dadurch gekennzeichnet, dass** die erste und die zweite Seitenwand längs Faltlinien (24) gefaltet sind und dass diese Faltlinien über mindestens einen Abschnitt der Länge des Ansatzes verlängert sind.

13. Beutel nach Anspruch 12, **dadurch gekennzeichnet, dass** die Faltlinien über mehr als die Hälfte der Länge des Ansatzes (2) verlängert sind.

14. Beutel nach einem der vorhergehenden Ansprüche, **dadurch gekennzeichnet, dass** die Trennwand (9) auf ihren entgegengesetzten Seiten (28, 29) verschiedene Werkstoffe umfasst.

15. Beutel nach einem der vorhergehenden Ansprüche, **dadurch gekennzeichnet, dass** die Hauptwände (5, 6) und die Trennwand (9) durch Verschweißung zusammengefügt sind.

16. Beutel nach einem der vorhergehenden Ansprüche, **dadurch gekennzeichnet, dass** die beiden Abteile (3, 4) im Wesentlichen gleiche Fassungsvermögen aufweisen.

17. Beutel nach einem der vorhergehenden Ansprüche, **dadurch gekennzeichnet, dass** das Fassungsvermögen jedes Abteils kleiner als oder gleich 40 ml ist.

18. Beutel nach einem der vorhergehenden Ansprüche, **dadurch gekennzeichnet, dass** die erste (5) und die zweite (6) Hauptwand mindestens von biegsamen Folien gebildet sind, die Verbundstrukturen aufweisen.

19. Beutel nach Anspruch 1, **dadurch gekennzeichnet, dass** er eine dritte zusammenfaltbare Seitenwand (50) umfasst, die auf derselben Seite der Trennwand (9) wie die erste Seitenwand (7) angeordnet ist, wobei die erste (7) und die dritte (50) Seitenwand jeweils einerseits mit der Trennwand (9) und andererseits mit der ersten Hauptwand (5) verbunden sind.

20. Beutel nach Anspruch 19, **dadurch gekennzeichnet, dass** er eine vierte zusammenfaltbare Seitenwand (55) umfasst, die auf derselben Seite der Trennwand (9) wie die zweite Seitenwand (8) angeordnet ist, wobei die zweite (8) und die vierte (55) Seitenwand jeweils einerseits mit der Trennwand (9) und andererseits mit der zweiten Hauptwand (6) verbunden sind.

21. Beutel nach Anspruch 20, **dadurch gekennzeichnet, dass** die erste (7) und die vierte (55) Seitenwand mit ein und demselben Längsrand (11) der Trennwand (9) verbunden sind.

22. Beutel nach Anspruch 19, **dadurch gekennzeichnet, dass** die zweite (8) und die dritte (50) Seitenwand mit ein und demselben Längsrand (10) der Trennwand (9) verbunden sind.

23. Verfahren zum Haarefärben, bei dem man auf das Haar zwei Produkte aufträgt, die jeweilig in den beiden Abteilen (3, 4) eines Beutels, wie er in einem der vorhergehenden Ansprüche definiert ist, enthalten sind, wobei die beiden Produkte zum Zeitpunkt des Gebrauchs gemischt werden.

24. Verfahren zur Herstellung eines Beutels, wie er in einem der Ansprüche 1 bis 22 definiert ist, bei dem man biegsame Folien übereinander legt, die dazu bestimmt sind, die beiden Hauptwände (5, 6), die Trennwand (9) und die zusammenfaltbaren Seitenwände (7, 8; 7, 8, 50, 55) zu bilden, wobei die Folien, die dazu bestimmt sind, die Seitenwände zu bilden, jeweils längs mindestens einer Faltlinie (24) gefaltet werden, und dass man die auf diese Weise übereinander gelegten Folien in einer dem herzustellenden Beutel entsprechenden Konfiguration verschweißt.

25. Verfahren nach dem vorhergehenden Anspruch, **dadurch gekennzeichnet, dass** die Verschweißung so durchgeführt wird, dass man auf der einem Abgabeansatz (2) entgegengesetzten Seite eine Öffnung belässt, die die Füllung gestattet, und dass man bei der Füllung die Hauptwände voneinander entfernt und dass man die Öffnung, die zum Füllen gedient hat, nach Füllung des Beutels (1) verschweißt.
